# EUROPÄISCHE PATENTSCHRIFT

(11) **EP 2 428 482 B1**
(45) Veröffentlichungstag und Bekanntmachung des Hinweises auf die Patenterteilung: **19.11.2014**
(21) Anmeldenummer: 11007340.0
(22) Anmeldetag: 08.09.2011
(51) Int. Cl.: B66F 7/20

(54) **Hebebühne für Kraftfahrzeuge**
Lifting platform for motor vehicles
Elévateur pour véhicules automobiles

(30) Priorität: 14.09.2010 DE 102010045287
(43) Veröffentlichungstag der Anmeldung: 14.03.2012
(73) Patentinhaber: Otto Nussbaum GmbH & Co. KG, 77694 Kehl-Bodersweier (DE)
(72) Erfinder: Nußbaum, Hans, 77694 Kehl-Bodersweier (DE)
(74) Vertreter: Lemcke, Brommer & Partner Patentanwälte Partnerschaft mbB

(56) Entgegenhaltungen:
- DE-A1- 3 439 292
- GB-A- 724 273
- US-A- 4 573 663
- US-A- 5 573 366
- US-B1- 6 279 685

## Beschreibung

Die Erfindung betrifft eine Hebebühne für Kraftfahrzeuge gemäß Oberbegriff des Anspruchs 1.

Zum Anheben von Kraftfahrzeugen, insbesondere für eine Wartung oder Reparatur oder für Hubsysteme in Parkgaragen, sind Hebebühnen bekannt, die mindestens ein erstes und ein zweites Hubelement mit jeweils einem hydraulischen Zylinder/Kolben-Aggregat zum Anheben des Kraftfahrzeuges umfassen. Zum Anheben des Kraftfahrzeuges wird jedem Zylinder/Kolben-Aggregat über einen Zulauf Hydraulikflüssigkeit, wie beispielsweise Hydrauliköl, zugeführt und die von dem Kolben verdrängte Hydraulikflüssigkeit wird über einen Überlauf abgeführt. Hierbei ist es bekannt, die Aggregate als Kommando-Folgesystem auszubilden. Hierbei ist das erste Zylinder/Kolben-Aggregat als Kommando-Aggregat ausgebildet, indem dessen Überlauf fluidleitend mit dem Zulauf des als Folge-Aggregat ausgebildeten zweiten Zylinder/Kolben-Aggregats verbunden ist.

Derartige Hebebühnen sind in zahlreichen Ausführungsformen bekannt. So ist es bekannt, die Hubelemente als Stempel auszuführen, welche typischerweise unterhalb des zu hebenden Fahrzeuges angeordnet sind. Ebenso ist es bekannt, die Hubelemente als Hubsäulen auszubilden, wobei mindestens eine Hubsäule auf der einen und eine zweite Hubsäule auf der gegenüberliegenden Seite des Fahrzeuges angeordnet ist. Ebenso ist die Ausbildung der Hebebühne als Scherenbühne bekannt, bei denen die Hubelemente jeweils als Hubschere ausgebildet sind. Je nach Fahrzeuggewicht und Fahrzeuggröße weisen solche Hebebühnen zwei oder mehr Hubelemente auf.

All die vorgenannten Ausführungsformen sind für die vorliegende Erfindung geeignet.

Die Verwendung von mindestens zwei Zylinder/Kolben-Aggregaten in einem Kommando-Folgesystem weist eine Fehleranfälligkeit derart auf, dass aufgrund von thermischer Ausdehnung und/oder Lufteinschlüssen in dem Hydrauliksystem der Gleichlauf zwischen Kommando- und Folge-Aggregat gestört sein kann, so dass eine Schräglage der Hebebühne insbesondere in angehobenem Zustand und/oder Druckspitzen in Teilen des Hydrauliksystems entstehen können.

Aus der GB 724273 ist eine Anordnung von zwei Zylinder/Kolben-Aggregaten in Form eines Kommando- und eines Folge-Aggregats bekannt, bei der eine Störung des Gleichlaufs der Zylinder/Kolben-Aggregaten aufgrund von Hydraulikmittelverlust durch ein federbelastetes Ventil im Kolben des Kommando-Aggregats, welches bei Erreichen der Endlage öffnet und einen Überströmkanal zum nachfolgenden Folge-Aggregat freigibt, ausgeglichen werden kann.

Der vorliegenden Erfindung liegt daher die Aufgabe zugrunde, die bekannten Hebebühnen zu verbessern, insbesondere bezüglich der Fehleranfälligkeit der Nivellierung der Hebebühne in ausgefahrenem Zustand und Druckspitzen innerhalb des Hydrauliksystems beispielsweise aufgrund von inhomogener thermischer Beaufschlagung des Hydrauliksystems und/oder durch Luftanschlüsse. Eine weitere Aufgabe besteht darin, das Befüllen und/oder Entlüften des Hydrauliksystems der Hebebühne mit Hydraulikflüssigkeit zu vereinfachen.

Gelöst sind diese Aufgaben durch eine erfindungsgemäße Hebebühne für Kraftfahrzeuge gemäß Anspruch 1. Vorzugsweise Ausführungsformen der erfindungsgemäßen Hebebühne finden sich in den Ansprüchen 2 bis 14.

Die erfindungsgemäße Hebebühne für Kraftfahrzeuge umfasst mindestens ein erstes und ein zweites Hubelement mit jeweils mindestes einem hydraulischem Zylinder/Kolben-Aggregat zum Anheben des Kraftfahrzeugs. Jedes Zylinder/Kolben-Aggregat weist einen Zulauf zum Zuführen und einen Überlauf zum Abführen von Hydraulikflüssigkeit jeweils bei Anheben des Kraftfahrzeugs auf. Weiterhin sind die genannten Aggregate als Kommando-Folgesystem ausgebildet: Das erste Zylinder/Kolben-Aggregat ist als Kommando-Aggregat ausgebildet, indem dessen Überlauf fluidleitend mit dem Zulauf des Folge-Aggregat ausgebildeten zweiten Zylinder/Kolben-Aggregats verbunden ist.

Wesentlich ist, dass mindestens eines der Zylinder/Kolben-Aggregate einen Überströmkanal aufweist. Der Überströmkanal ist derart angeordnet und ausgebildet, dass nur im Bereich der Endstellung bei maximal angehobenem oder maximal abgesenktem Fahrzeug der Zulauf dieses Aggregates mit dem Überströmkanal fluidleitend verbunden ist. Der Überströmkanal kann dabei entweder umfassend eine Ausnehmung an der Innenseite des Zylinders ausgebildet sein, wobei die Ausnehmung in dem Bereich angeordnet ist, in dem sich der Kolben in Endstellung bei maximal angehobenem Fahrzeug befindet, oder der Überströmkanal kann als Umgehungskanal ausgebildet sein, der eine erste sowie eine zweite Bohrung aufweist, die innerhalb der Zylinderwand in Verschieberichtung des Kolbens voneinander beabstandet und fluidleitend miteinander verbunden sind.

Bei herkömmlichen Zylinder/Kolben-Aggregaten kann bei der vorgenannten Endstellung des Kolbens keine weitere Hydraulikflüssigkeit über den Zulauf zugeführt werden. Bei der erfindungsgemäßen Hebebühne besteht hingegen in der genannten Endstellung eine fluidleitende Verbindung des Zulaufs mit dem Überströmkanal, wodurch sich erhebliche Vorteile erzielen lassen: So ist auch in Endstellung weiterhin Hydraulikflüssigkeit über den Zulauf zu dem Aggregat zuführbar, da diese mittels des Überströmkanals abführbar ist. Hierdurch können Druckspitzen, insbesondere so genannte "Druckübersetzer" vermieden werden. Weiterhin ist durch Verfahren des Aggregates in Endstellung und weiterem Zuführen von Hydraulikflüssigkeit und wie vorgenannt Abführen der Hydraulikflüssigkeit über den Überströmkanal in einfacher Weise ein Befüllen und/oder Entlüften des Aggregates möglich. Darüber hinaus kann durch kontinuierliches Zuführen von Hydraulikflüssigkeit über den Zulauf sichergestellt werden, dass sich das Aggregat in der Endstellung befindet, wodurch in einfacher Weise eine Nivellierung der Hebebühne erfolgen kann.

Es liegt im Rahmen der Erfindung, dass sowohl ein Überströmkanal der vorgenannten Anordnung und Ausbildung für die Endstellung bei maximal angehobenem Fahrzeug als auch ein Überströmkanal für die Endstellung bei maximal abgesenktem Fahrzeug vorgesehen ist. Es ist jedoch vorteilhaft, lediglich einen Überströmkanal in einer der beiden Endstellungen vorzusehen. Insbesondere ist ein Überströmkanal im Bereich der Endstellung bei maximal angehobenem Fahrzeug vorteilhaft, da hier in dieser Endstellung eine Nivellierung in angehobenem Zustand erfolgt und somit insbesondere Messungen bei maximal angehobenem Fahrzeug aufgrund der Nivellierung mit höherer Genauigkeit durchführbar sind.

Es liegt im Rahmen der Erfindung, dass lediglich eines der Aggregate der Hebebühne einen Überströmkanal aufweist oder dass mehrere und insbesondere, dass sämtliche Aggregate der Hebebühne einen Überströmkanal aufweisen.

Vorzugsweise weist zumindest das Folge-Aggregat einen Überströmkanal auf, welcher mit einem Behälter für Hydraulikflüssigkeit und/oder mit dem Zulauf eines weiteren als Folge-Aggregat ausgebildeten Zylinder/Kolben-Aggregates fluidleitend verbunden ist.

Hierdurch werden die vorgenannten Druckübersetzter vermieden:
Sollte aufgrund einer Dejustierung zwischen Kommando und Folge-Aggregat, beispielsweise durch thermische Ausdehnung, sich das Folge-Aggregat bereits in Endstellung befinden, obwohl sich das Kommando-Aggregat noch nicht in Endstellung befindet, so ergibt sich bei dem aus dem Stand der Technik bekannten Hebebühnen eine Druckspitze bei Verfahren des Kommando-Aggregates in Endstellung im Hydraulikflussweg zwischen Überlauf des Kommando-Aggregates und Zulauf des Folge-Aggregates. In der vorgenannten vorzugsweisen Ausführungsform hingegen ist bei dem Folge-Aggregat der Zulauf mit dem Überströmkanal fluidleitend verbunden, so dass Hydraulikflüssigkeit über dem Überströmkanal in den genannten Behälter und/oder ein weiteres Folge-Aggregat fließen kann, so dass keine Druckspitze entsteht.

Insbesondere ist in dieser vorzugsweisen Ausführungsform sicher gestellt, dass zumindest das Kommando-Aggregat immer bis in Endstellung verfahrbar ist.

Erfindungsgemäß weist das Kommando-Aggregat einen Überströmkanal auf, der mit dem Zulauf des Folge-Aggregates fluidleitend verbunden ist. Sollte aufgrund einer Dejustierung zwischen Kommando- und Folgeaggregat, beispielsweise wie vorgenannt aufgrund thermischer Ausdehnung, sich das Kommando-Aggregat bereits in Endstellung befinden, obwohl sich das Folge-Aggregat noch nicht in Endstellung befindet, so ergibt sich bei den aus dem Stand der Technik bekannten Hebebühnen eine Schräglage, da das Folgeaggregat nicht in Endstellung verfahren werden kann. Bei der genannten vorzugsweisen Ausführungsform der erfindungsgemäßen Hebebühne hingegen kann in Endstellung des Kommando-Aggregates Hydraulikflüssigkeit ausgehend von dem Zulauf des Kommando-Aggregates über den Überströmkanal des Kommando-Aggregates zu dem Zulauf des Folge-Aggregates geführt werden, so dass auch bei der vorgehend beschriebenen Dejustierung das Folge-Aggregat in Endstellung gebracht wird. Hierdurch wird die vorgenannte Schräglage der Hebebühne vermieden.

Insbesondere ist es vorteilhaft, wenn sowohl Kommando-Aggregat als auch Folge-Aggregat jeweils einen Überströmkanal aufweisen, wobei der Überströmkanal des Kommando-Aggregates mit dem Zulauf des Folge-Aggregates und der Überströmkanal des Folge-Aggregates mit einem Behälter und/oder dem Zulauf eines weiteren Folge-Aggregats fluidleitend verbunden sind.

Hierdurch ergeben sich einerseits alle der zu den jeweiligen vorgenannten vorzugsweisen Ausführungsformen beschriebenen Vorteile. Darüber hinaus ist bei dieser vorzugsweisen Ausführungsform ein Befüllen und/oder Entlüften des Hydrauliksystems in einfacher Weise realisierbar:
Hierzu muss lediglich Hydraulikflüssigkeit über den Zulauf des Kommando-Aggregates zugeführt werden. Sobald sich das Kommando-Aggregat in Endstellung befindet, strömt Hydraulikflüssigkeit über den Überströmkanal des Kommando-Aggregates zu dem Zulauf des Folge-Aggregates. Sobald sich das Folge-Aggregat in Endstellung befindet, strömt Hydraulikflüssigkeit über den Überströmkanal des Folge-Aggregates in den Behälter für Hydraulikflüssigkeit oder in ein weiteres Folge-Aggregat. Durch kontinuierliches Zuführen von Hydraulikflüssigkeit zu dem Zulauf des Kommando-Aggregates erfolgt somit ein Befüllen und Entlüften des Kommando-Folge-Systems in einfacher Weise.

Vorzugsweise ist der Überströmkanal des Aggregates zumindest in der vorgenannten Endstellung fluidleitend mit dem Überlauf dieses Aggregates verbunden. Hierdurch werden keine weiteren Hydraulikleitungen benötigt und es ergibt sich ein kostengünstiger und fehlerunanfälliger Aufbau.

Vorzugsweise ist der Überströmkanal derart angeordnet und ausgebildet, dass ab einem Hub von weniger als 2 cm vor Endstellung bis zur Endstellung der Zulauf des Aggregates mit dem Überströmkanal fluidleitend verbunden ist, vorzugsweise ab einem Hub von weniger als 1 cm vor Einstellung, bevorzugt von weniger als 0,5 cm vor Endstellung. Hierdurch ist gewährleistet, dass im Anhebevorgang im Wesentlichen eine Druck- und Kräfteverteilung wie bei vorbekannten Hebebühnen mit vorbekannten Aggregaten vorliegt und lediglich kurz vor Erreichen der Endstellung Hydraulikflüssigkeit über den Überströmkanal abgeführt wird.

Sofern der Überströmkanal derart angeordnet ist, dass der Zulauf mit dem Überströmkanal bei maximal angehobenem Fahrzeug fluidleitend verbunden ist, bestehen grundsätzlich keine besonderen Anforderungen an die Dimensionierung zwischen Überströmkanal und Zylinder bzw. Kolben des Aggregates, da grundsätzlich bei maximal angehobenem Fahrzeug eine so genannte "Schwimmstellung" des Kolbens möglich ist. Es ist jedoch vorteilhaft, den Strömungsquerschnitt des Überströmkanals um mindestens einen Faktor 5 kleiner als die Querschnittsfläche des Kolbens senkrecht zur Hubfläche auszubilden, insbesondere um mindestens einen Faktor 10, bevorzugt um mindestens einen Faktor 20.

Bei Anordnung und Ausbildung des Überströmkanals derart, dass bei maximal abgesenktem Fahrzeug der Zulauf des Aggregates mit dem Überströmkanal fluidleitend verbunden ist, fließt bei Anheben des Fahrzeugs in einem geringem anfänglichem Hubbereich ein Teil der Hydraulikflüssigkeit an dem Kolben des Zylinders vorbei über den Überströmkanal in den Überlauf des Zylinders. Dies bedeutet, dass Pumpe und Zylinder derart ausgebildet sein müssen, dass das Fördervolumen der Pumpe zum Zuführen von Hydraulikflüssigkeit in den Zulauf des Aggregates bei Anheben des Fahrzeugs größer ist als das den Überströmkanal durchfließende Volumen. Sobald der Kolben den Überströmkanal überwunden hat, besteht keine fluidleitende Verbindung zwischen Zulauf und Überströmkanal mehr, so dass das gesamte über den Zulauf zugeführte Volumen der Hydraulikflüssigkeit ein Anheben des Fahrzeugs bewirkt. Ein in der Endstellung bei maximal abgesenktem Fahrzeug angeordneter Überströmkanal erfüllt somit zusätzlich die Aufgabe einer Anfahrregelung, d. h. dass bei kontinuierlichem Fördervolumen über den Zulauf des Aggregates zunächst eine verlangsamte Hubgeschwindigkeit aufgrund der über den Überströmkanal fließendem Hydraulikflüssigkeit vorliegt und anschließend die höhere Hubgeschwindigkeit ohne Umgehung des Kolbens über den Überströmkanal erreicht wird.

Der Überlaufkanal ist vorzugsweise ― abgesehen von der Mitwirkung des Kolbens des Zylinders ― ohne bewegliche Teile ausgebildet. Hierdurch ergibt sich eine kostengünstige und robuste Ausgestaltung. Insbesondere ist der Überlaufkanal vorzugsweise ohne zwischengeschaltete Ventile, insbesondere ohne mechanisch betätigte Ventile ausgebildet.

Eine konstruktiv einfache und robuste Ausgestaltung ergibt sich erfindungsgemäß bei der der Überströmkanal umfassend eine Ausnehmung an der Innenseite des Zylinders ausgebildet ist, wobei die Ausnehmung in dem Bereich angeordnet ist, in dem sich der Kolben in Endstellung bei maximal angehobenem Fahrzeug befindet. Durch diese geringfügige Maßnahme wie beispielsweise Ausfräsen der vorgenannten Ausnehmung an der Innenseite des Zylinders ist somit ein Überströmkanal für eine erfindungsgemäße Hebebühne realisierbar. Eine besonders konstruktiv einfache Ausgestaltung ergibt sich, indem der Überströmkanal eine Nut an der Innenseite des Zylinders umfasst.

Weiterhin ergibt sich eine konstruktiv einfache Ausgestaltung in der vorzugsweisen Ausführungsform, bei der der Überströmkanal zumindest teilweise im Bereich des Zylinderbodens des Aggregates ausgebildet ist.

Typische Hydraulikzylinder weisen im Bereich der Endstellung des Kolbens einen Zylinderkopf auf. Vorzugsweise ist der Überströmkanal des Aggregates zumindest teilweise in dem Zylinderkopf des Zylinders dieses Aggregates ausgebildet. Hierdurch ergibt sich weiterhin eine besonders robuste Ausführungsform, da keine separaten Leitungswege zur Ausbildung des Überströmkanals notwendig sind. Insbesondere ist es vorteilhaft, den Überlaufkanal in dem Zylinderkopf auszubilden und den Überströmkanal derart auszubilden, dass er innerhalb des Zylinderkopfes in diesen Überlaufkanal mündet.

Vorzugsweise umfasst der Überströmkanal, wie zuvor beschrieben, eine Nut an der Innenseite des Zylinders sowie eine Nut im Bodenbereich des Zylinderkopfes, welche vorzugsweise in den Überlaufkanal mündet. Häufig sind Hydraulikzylinder jedoch derart ausgebildet, dass in Endstellung der Kolben nicht flächenbündig am Boden des Zylinderkopfes anliegt, beispielsweise, da die Kolbenstange über den Kolben hervorsteht. In diesem Fall ist die vorgenannte Nut im Zylinderboden nicht zwingend notwendig zur Ausbildung des Überströmkanals.

In einer weiteren vorzugsweisen Ausführungsform der erfindungsgemäßen Hebebühne ist der Überströmkanal des Aggregates als Umgehungskanal ausgebildet und derart angeordnet, dass in der Endstellung eine fluidleitende Verbindung zwischen Zulauf und Überlauf dieses Aggregates besteht, ohne Strömungskontakt zwischen der durch den Überströmkanal fließenden Hydraulikflüssigkeit und der Kolbendichtung des Kolbens. Diese vorzugsweise Ausführungsform ist in der Erkenntnis des Anmelders begründet, dass das Risiko einer Beschädigung oder zumindest Beeinträchtigung der Dichtwirkung der Kolbendichtung des Kolbens besteht, wenn die Hydraulikflüssigkeit bei Durchströmen des Überströmkanals mit abrasiver Wirkung an der Kolbendichtung entlang strömt. Dies ist insbesondere in teilweise hohem Druck und Fließgeschwindigkeit begründet, welche sich negativ auf das Material der Kolbendichtung auswirken. Es ist daher vorteilhaft, dass der Überströmkanal in Form eines Umgehungskanals ausgebildet ist, so dass zwar Zulauf und Überlauf des Aggregates durch den Umgehungskanal fluidleitend verbunden sind, die Hydraulikflüssigkeit bei Durchfließen des Umgehungskanals jedoch nicht mit der Kolbendichtung in Kontakt kommt, sondern sie in einem separaten Kanal umströmt.

Erfindungsgemäß ist hierbei der Überströmkanal jeweils endseitig über eine Öffnung in der Zylinderwand, vorzugsweise über eine Bohrung mit dem Zylinderraum, fluidleitend verbunden. Eine besonders konstruktiv einfache Ausgestaltung ergibt sich hierbei, in dem zwei in Verschieberichtung des Kolbens voneinander beabstandete Bohrungen in der Zylinderwand vorgesehen sind, welche Bohrungen, vorzugsweise innerhalb der Zylinderwand, zur Ausbildung des Umgehungskanals fluidleitend miteinander verbunden sind.

Wie zuvor beschrieben, führt bei der erfindungsgemäßen Hebebühne ein Verfahren in die Endstellung zu erheblichen Vorteilen. Vorzugsweise wird das Anheben und Absenken der Hebebühne mittels einer Steuereinheit gesteuert und diese ist vorzugsweise derart ausgebildet, dass in bestimmten vorgebbaren Zeitintervallen, oder abhängig von Messwerten eines Außentemperaturfühlers und/oder Druckfühlers dem Benutzer ein Verfahren in die Endstellung nahe gelegt wird, sofern die Endstellung für einen vorgegebenen Zeitbereich und/oder nach Überschreiten einer vorgegebenen Außentemperaturdifferenz und/oder Außendruckänderung nicht angefahren wurde. Hierdurch ist sichergestellt, dass nach einem gewissen Zeitablauf, der zur Dejustierung der Hebebühne führen können und/oder aufgrund einer Änderung von äußeren Bedingungen, wie beispielsweise Umgebungstemperatur und/oder Umgebungsdruck, die zu einer Dejustierung führen können, dem Benutzer ein Verfahren in die Endstellung mittels einer Anzeigeeinheit empfohlen wird, so dass eine automatische Nivellierung erfolgen kann.

Die erfindungsgemäße Hebebühne ist insbesondere zur Verwendung bei der Reparatur und/oder Wartung von Kraftfahrzeugen geeignet. Ebenso kann sie vorteilhaft bei Parksystemen verwendet werden, insbesondere bei Parksystemen, bei denen Kraftfahrzeuge übereinander in Doppel- oder Mehrfachparksystemen abgestellt werden.

Weitere vorzugsweise Merkmale und Ausführungsformen der Erfindung ergeben sich aus der folgenden Beschreibung von Ausführungsbeispielen und aus den

Figuren; dabei zeigt:
- Figur 1: ein Schrägbild eines Ausführungsbeispiels einer erfindungsgemä-ßen Hebebühne;
- Figur 2: ein Hydraulikschema der Hebebühne gemäß Figur 1;
- Figur 3: einen Axialschnitt durch ein Zylinder/Kolben-Aggregat der Hebebühne gemäß Figur 1 als Teilausschnitt im Endbereich bei Endstellung des Kolbens;
- Figur 4: einen Axialschnitt durch ein weiteres Ausführungsbeispiels eines Zylinder/Kolben-Aggregates für eine Hebebühne gemäß Figur 1, wobei Teilausschnitte des unteren und oberen Ende des Zylinders dargestellt sind;
- Figuren 5 und 6: ein weiteres Ausführungsbeispiel eines Zylinder/Kolben-Aggregates für eine Hebebühne gemäß Figur 1, wobei der Überströmkanal als Umgehungskanal ausgebildet ist und
- Figur 7: ein weiteres Ausführungsbeispiel eines Zylinder/Kolben-Aggregates für eine Hebebühne gemäß Figur 1, welches Aggregat als Gleichlauf-Teleskopzylinder ausgebildet ist.

Die Hebebühne des in den Figuren dargestellten Ausführungsbeispiels ist als Hubsäulen-Hebebühne 1 ausgebildet, mit zwei als Hubsäulen 1 a und 1 b ausgebildeten Hubelementen. Jede Hubsäule weist eine nach oben und unten verfahrbare Tragschere (2a, 2b) auf, welche bei Betrieb ein zwischen den Hubsäulen 1 a, 1 b angeordnetes Kraftfahrzeug untergreifen, so dass dieses durch Hochfahren der Tragscheren 2a und 2b angehoben werden kann.

Die Steuerung erfolgt mittels einer Einheit 3, welche ein nicht dargestelltes Bedienfeld zur Bedienung durch einen Benutzer umfasst.

Die Hubsäule 1 a umfasst ein erstes hydraulisches Zylinder/Kolben-Aggregat zum Anheben und Absenken der Tragschere 2a und entsprechend umfasst die Hubsäule 1 b ein zweites Zylinder/Kolben-Aggregat zum Anheben und Absenken der Tragschere 2b. Das erste Aggregat der Hubsäule 1 a ist als Kommando-aggregat ausgebildet, indem der Überlauf des ersten Aggregates mittels einer ersten Überlaufleitung 4 mit dem Zulauf des zweiten, als Folge-Aggregat ausgebildeten Aggregates fluidleitend verbunden ist. Beide Aggregate sind derart ausgebildet, dass in Endstellung des Kolbens maximal angehobene Tragscheren vorliegen.

Wesentlich ist, dass die zwei Aggregate jeweils einen Überströmkanal aufweisen, wobei jeder Überströmkanal jeweils fluidleitend mit einer Überlaufleitung des jeweiligen Aggregates verbunden ist und derart ausgebildet, dass nur im Bereich der Endstellung bei maximal angehobenem Fahrzeug der Zulauf des jeweiligen Aggregates mit dem jeweiligen Überströmkanal fluidleitend verbunden ist. Dies wird anhand des Hydraulikplans gemäß Figur 2 nachfolgend erläutert:
Figur 2 zeigt eine schematische Darstellung des Hydraulikplans der Hebebühne 1 gemäß Figur 1. Ausgehend von einem Tank 5, welcher mit Hydrauliköl gefüllt ist, wird zum Anheben der Tragscheren Hydrauliköl mittels einer Pumpe 6 über einen Saugfilter 7 angesaugt und über eine erste Zulaufleitung 8 dem ersten Zulauf 9a des ersten Zylinder/Kolben-Aggregates 9 zugeführt, welches als Kommando-Aggregat ausgebildet ist. Hierdurch erfolgt ein Verschieben des Kolbens 9b des ersten Aggregates 9 in Figur 2 nach oben. Das von dem Aggregat 9 oberhalb des Kolbens 9b verdrängte Hydrauliköl wird über die erste Überlaufleitung 4 einem Zulauf 10a des zweiten Zylinder/Kolben-Aggregates 10 zugeführt, so dass sich der Kolben 10b des zweiten Aggregates 10 ebenfalls in Figur 2 nach oben verschiebt. Die Dimensionierung der beiden Aggregate 9 und 10 ist so gewählt, dass die Kolben 9b und 10b mit gleicher Geschwindigkeit hochfahren. Die durch das zweite Zylinder/Kolben-Aggregat 10 hierbei verdrängte Hydraulikflüssigkeit wird über eine zweite Überlaufleitung 11 wieder dem Tank 5 zugeführt.

Die Aggregate 9 und 10 sind in den Hubsäulen 1 a und 1 b jeweils im oberen Bereich angeordnet und deren Kolben sind mit den jeweiligen Tragscheren 2a und 2b verbunden, so dass ein Hochfahren der Kolben 9b und 10b ein Hochfahren der Tragscheren 2a und 2b bewirkt.

Zum Absenken der Tragscheren 2a und 2b wird Hydrauliköl durch Umschalten eines 2/2-Wegeventils 12 über eine Rückführleitung 13 dem Tank 5 zugeführt, wobei die Geschwindigkeit des Absenkens über eine Senkbremse 14 steuerbar ist.

Aus Sicherheitsgründen ist zwischen der ersten Zulaufleitung 8 und der Rückführleitung 13 eine Leitung mit einem zwischengeschalteten Druckbegrenzungsventil 15 angeordnet.

Das erste Zylinder/Kolben-Aggregat weist einen Überströmkanal 9c und das zweite Zylinder/Kolben-Aggregat 10 einen Überströmkanal 10c auf. Diese sind jeweils im Endbereich der Zylinder angeordnet, indem sich die Kolben 9b und 10b bei maximal angehobenen Tragscheren 2a und 2b befinden. Der Überströmkanal 9c ist fluidleitend mit der ersten Überlaufleitung 4 und der Überströmkanal 10c ist fluidleitend mit der zweiten Überlaufleitung 11 verbunden.

Befindet sich der Kolben 9b in Endstellung, so ist der Zulauf 9a über den Überströmkanal 9c fluidleitend mit der ersten Überlaufleitung 4 verbunden. Analog ist der Zulauf 10a über den Überströmkanal 10c fluidleitend mit der zweiten Überlaufleitung 11 verbunden, sofern sich der Kolben 10b in Endstellung befindet.

Hierdurch ergeben sich wesentliche Vorteile gegenüber aus dem Stand der Technik bekannten Hebebühnen.

Zum einen kann die Hebebühne 1 in einfacher Weise mit Hydrauliköl gefüllt und entlüftet werden. Hierzu ist es lediglich notwendig, mittels der Pumpe 6 Hydrauliköl aus dem Tank 5 dem Zulauf 9a des ersten Aggregates 9 zuzuführen. Sobald sich der Kolben 9b in Endstellung befindet, fließt Hydrauliköl über den Überströmkanal 9c und der ersten Überlaufleitung 4 dem Zulauf 10a und damit dem zweiten Aggregat 10 zu. Sobald sich der Kolben 10b des zweiten Aggregates 10 in Endstellung befindet, fließt Hydrauliköl über den Überströmkanal 10c und die zweite Überlaufleitung 11 zurück zu Tank 5. Hierdurch wird in einfacher Weise das Hydrauliksystem mit Hydrauliköl befüllt und entlüftet.

Sollte aufgrund äußerer Einflüsse wie beispielsweise thermischer Ausdehnungen eine Dejustierung derart stattfinden, dass sich der Kolben 10b des zweiten Aggregates 10 in Endstellung befindet, obwohl sich der Kolben 9b des ersten Aggregates 9 noch nicht in Endstellung befindet, so kann dennoch durch weiteres Zuführen von Hydrauliköl zu dem Zulauf 9a der Kolben 9b in Endstellung gebracht werden, wobei das hierbei verdrängte Hydrauliköl über die erste Überlaufleitung 4, dem Zulauf 10a, dem Überströmkanal 10c und die zweite Überlaufleitung 11 dem Tank 5 zugeführt wird, ohne dass hierbei Druckspitzen, die zuvor erwähnten Druckübersetzer, auftreten.

Sollte umgekehrt sich der Kolben 9b des ersten Aggregates 9 in Endstellung befinden, obwohl sich der Kolben 10b des zweiten Aggregates 10 noch nicht in Endstellung befindet, so kann weiterhin über den Zulauf 9a Hydrauliköl zugeführt werden, welches über den Überströmkanal 9c und die erste Überlaufleitung 4 dem Zulauf 10a des zweiten Aggregates zugeführt wird, so dass auch das zweite Aggregat 10 in Endstellung gebracht werden kann. Unabhängig von etwaigen Dejustierungen können die beiden Kolben 10b und 10a somit aufgrund der Überströmkanäle 9c und 10c in Endstellung gebracht werden. Auf diese Weise ist eine Nivellierung in Endstellung sichergestellt, da unabhängig von den genannten Dejustierungen ein Verfahren beider Kolben in Endstellung gewährt ist.

Es erfolgt somit jedes Mal, wenn ein Verfahren der Kolben in Endstellung, d. h. ein maximales Anheben der Tragscheren 2a und 2b erfolgt, ein automatischer Niveauausgleich.

In Figur 3 ist ein Teilausschnitt des Zylinder/Kolben-Aggregates 9 gemäß Zeichen A in Figur 2 dargestellt, wobei sich der Kolben 9b im Unterschied zu Figur 2 in Endstellung befindet. Figur 3 stellt ein Schnittbild parallel zur Mittelachse des Kolbens 9b und des Zylinders 9d des Zylinder/Kolben-Aggregates 9 dar, wobei der Schnitt durch die Mittelachse verläuft.

Der Zylinder 9d weist einen Zylinderkopf 9e auf, indem einen Überlauf-Anschluss 9f ausgebildet ist. Dieser ist fluidleitend mit der ersten Überlaufleitung 4 verbunden.

Wesentlich ist, dass der Zylinder 9d einen Überströmkanal 9c aufweist. Dieser Überströmkanal 9c umfasst eine im Zylinder 9d im Bereich B ausgebildete Nut 9g, die sich über eine gewisse Hublänge bis etwa zum Zylinderende erstreckt.

Der Kolben 9b weist eine als O-Ring ausgebildete Dichtung 9h auf, die ― ausgenommen in der Endstellung ― den Kolben 9b gegenüber der Innenwand des Zylinders 9d abdichtet. In Endstellung des Kolbens 9b ist der Innenraum des Zylinders 9d gemäß des gestrichelten Pfeils in Figur 3 fluidleitend mit der Nut 9g verbunden. Die Nut 9g mündet in eine (nicht dargestellte) Ausnehmung im Zylinderkopf 9e, welche wiederum in den Überlauf-Anschluss 9f mündet.

In Endstellung des Kolbens 9b gemäß Figur 3 besteht somit eine fluidleitende Verbindung des Innenraums des Zylinders 9d über die Nut 9g zu dem Überlauf-Anschluss 9f, so dass der Zulauf des Aggregates 9 fluidleitend mit Überlauf-Anschluss 9f und damit der ersten Überlaufleitung 4 verbunden ist. Befindet sich Kolben 9b hingegen außerhalb der Endstellung, so dass die Dichtung 9h über den gesamten Umfang an der Innenwand des Zylinders 9d anliegt, besteht keine fluidleitende Verbindung zwischen Zulauf und Überlauf des Aggregates 9.

Figur 4 zeit ein Teilausschnitt eines weiteren Ausführungsbeispiels eines Zylinder/Kolben-Aggregates 9', zur Verwendung in einer Hebebühne gemäß Figur 1. Der Kolben 9b' befindet sich in der gewählten Darstellung in der unteren Endstellung, d. h. bei maximal abgesenktem Fahrzeug. Figur 4 stellt ebenfalls einen Axialschnitt des Zylinder/Kolben-Aggregates 9' dar.

Der Zylinder 9d' weist einen Zylinderkopf 9e' auf, indem ein Überlauf-Anschluss 9f' ausgebildet ist. Diese ist bei Verwendung dieses Aggregates in der Hebebühne gemäß Figur 1 mit der Überlaufleitung 4 verbunden.

Wesentlich ist, dass der Zylinder 9d' einen ersten Überströmkanal 9c' aufweist, welcher analog zu dem Überströmkanal 9c gemäß Figur 3 ausgebildet ist und eine analoge Nut 9 g' umfasst, welche an der Innenseite des Zylinders 9d' ausgebildet ist. Zusätzlich weist dieses Ausführungsbeispiel des Zylinder/KolbenAggregates 9' einen zweiten Überströmkanal auf, der eine zweite Nut 9 g" umfasst. Diese Nut 9 g" ist ebenfalls an der Innenseite des Zylinders 9d' ausgebildet und erstreckt sich zumindest über die Höhe des Kolbens 9b', in Figur 4 rechts unten und ist derart angeordnet, dass bei unterer Endstellung des Kolbens 9b' ein Zulauf 9a' über die Nut 9 g" fluidleitend mit dem oberhalb des Kolbens liegenden Innenraums des Zylinders 9d' und damit auch mit dem Überlauf 9f' verbunden ist. Die Nut 9 g" erstreckt sich ausgehend von dem Zulauf 9 a' über den Bereich, in dem sich die Dichtung des Kolbens in unterer Endstellung befindet, so dass das Hydrauliköl ausgehend von dem Zulauf 9a' über die Nut 9 g" fließen kann, d.h. seitlich an der Dichtung vorbei.

Es ist somit bei dieser vorzugsweisen Ausführungsform des Zylinder/KolbenAggregates 9' auch in der unteren Endstellung des Kolbens 9b', d. h. bei maximal abgesenktem Fahrzeug beispielsweise ein Befüllen des Hydrauliksystems möglich, da Hydraulikflüssigkeit ausgehend von dem Zulauf 9a' über die Nut 9g" den Kolben 9b' umströmen und zu dem Überlauf 9f' fließen kann und somit das Hydrauliksystem gefüllt und/oder entlüftet werden kann. Weiterhin ist sichergestellt, dass bei Ausbildung des Folgeaggregates gemäß Darstellungen in Figur 4 stets ein Absenken bis zur Endstellung erfolgt, so dass in diesem Fall auch in abgesenktem Zustand eine Nivellierung erfolgt und etwaige Dejustierungen aufgrund thermischer Ausdehnung ausgeglichen werden.

In den Figuren 5 und 6 ist ein weiteres Ausführungsbeispiel eines Zylinder/Kolben-Aggregates 9"schematisch dargestellt. Hierbei zeigt Teilbild 5a ein Axialschnittbild; Teilbild 5b eine Ausschnittsvergrößerung des Bereiches Z gemäß Teilbild 5a und Teilbild 5c wiederum eine Ausschnittsvergrößerung des Bereiches Y gemäß Teilbild 5b.

Figur 6 zeigt einen Teilausschnitt eines Zylinders 9d", in dessen Zylinderwand mittels mehrerer Bohrungen ein als Umgehungskanal 9c" ausgebildeter Überströmkanal dargestellt ist. Teilbild 6b stellt dabei eine Ausschnittsvergrößerung des Teilbilds 6a im Bereich des Umgehungskanals 9c" dar.

Das Aggregat 9" ist grundsätzlich vergleichbar mit den Aggregaten 9 und 9' der Figuren 3 und 4 aufgebaut. Ein wesentlicher Unterschied besteht jedoch in der Ausbildung des Überströmkanals, welcher als Umgehungskanal 9c" ausgebildet ist:
Wie insbesondere in den Figuren 5a und 5b ersichtlich, ist der Umgehungskanal 9c" derart angeordnet, dass in Endstellung bei maximal ausgefahrenem Kolben ein Zulauf 9a" mit einem Überlauf 9f" des Aggregates 9" fluidleitend verbunden ist. Der Umgehungskanal ist derart ausgebildet, dass Hydraulikfluid unter Umgehung einer Kolbendichtung 9h" zwischen Zulauf 9a" und Überlauf 9f" fließt, d. h. ohne Berührung der Dichtung 9h".

Hierzu sind in einer Zylinderwand des Zylinders 9d" eine erste Bohrung 16a und eine zweite Bohrung 16b vorgesehen. Die Bohrung 16a und 16b münden jeweils in eine dritte Bohrung 16c, welche einen größeren Durchmesser verglichen mit der ersten und der zweiten Bohrung aufweist.

Die dritte Bohrung 16c ist mittels eines Verschlussdeckels 17 gegenüber der Umgebung fluiddicht ausgebildet. Zur besseren Darstellbarkeit ist in den Figuren 6a und 6b der Verschlussdeckel 17 nicht gezeigt.

Der Verschlussdeckel 17 weist an seiner dem Kolben zugewandten Seite eine ringförmige Ausnehmung 17a auf. Ausgehend von der Mündung der ersten Bohrung 16a in die Zylinderkammer besteht somit eine fluidleitende Verbindung über die Mündung der ersten Bohrung 16a in die ringförmige Ausnehmung 17a des Verschlussdeckels 17. Die ringförmige Ausnehmung 17a ist wiederum fluidleitend mit einer ihr zugewandten Öffnung der zweiten Bohrung 16b fluidleitend verbunden, welche zweite Bohrung 16b wiederum in den Zylinderraum mündet.

In der in den Figuren 5a, b und c dargestellten Endstellung durchströmt Hydraulikfluid somit ausgehend von dem Zulauf 9a" den Umgehungskanal 9c", d. h. zunächst die erste Bohrung 16b, anschließend die ringförmige Ausnehmung 17a des Verschlussdeckels 17 und wiederum anschließend die erste Bohrung 16a, um unter Umgehung der Kolbendichtung 9d" wieder in den Zylinderraum einzutreten.

Die Bohrungen 16a und 16b weisen in etwa einen Durchmesser von 1 mm auf. Die Bohrung 16c weist etwa einen Durchmesser von 9 mm auf. Die Mittelpunkte der Bohrungen 16a und 16b sind etwa 6 mm beabstandet.

Der Verschlussdeckel 17 ist mittels Befestigungselementen 17b an der Zylinderwand des Zylinders 9d" angeordnet.

Das Aggregat 9" weist somit den Vorteil auf, dass bei Überströmen der Kolbendichtung 9h" über den Umgehungskanal 9c" keine Abnutzung und/oder Beschädigung der Kolbendichtung 9h" erfolgt.

Vertikal über der Kolbendichtung 9h" ist ein geschlitzter Führungsring 22 angeordnet, welcher aufgrund des Schlitzes einen vertikalen Ölfluss zwischen Kolben und Zylinderwand ermöglicht.

Figur 7 zeigt ein weiteres Ausführungsbeispiel eines Zylinder/KolbenAggregates 9"', welches als an sich bekanntes Gleichlauf-TeleskopZylinder/Kolben-Aggregat ausgebildet ist. Das Aggregat 9'" weist somit zwei konzentrisch angeordnete Kolben 9b"'.1 und 9b"'.2 sowie zwei konzentrisch angeordnete Zylinder 9d"'.1 und 9d"'.2 auf. Die Kolbenstange des Kolbens 9b"'.1 bildet somit den Zylinder 9d"'.2 des zweiten Zylinder/Kolben-Aggregates.

Wesentlich ist, dass in der Zylinderwand des Zylinders 9d"'.1 und des Zylinders 9d"'.2 jeweils ein Überströmkanal 9c"'.1 und 9c"'.2 ausgebildet ist.

Hierdurch werden somit die Vorteile eines Teleskop-Zylinder/Kolben-Aggregates mit den zuvor beschriebenen Vorteilen durch Verwendung von Überströmkanälen kombiniert.

## Patentansprüche

1. Hebebühne (1) für Kraftfahrzeuge,
umfassend mindestens ein erstes und ein zweites Hubelement mit jeweils mindestens einem hydraulischen Zylinder/Kolben-Aggregat (9, 9', 10) zum Anheben des Kraftfahrzeugs, wobei
das erste Zylinder/Kolben-Aggregat (9, 9') als Kommando-Aggregat ausgebildet ist, das einen Überlauf aufweist, der fluidleitend mit einem Zulauf (10a) des als Folge-Aggregat ausgebildeten zweiten Zylinder/Kolben-Aggregats (10) verbunden ist, wobei
mindestens eines der Zylinder/Kolben-Aggregate (9, 9', 10) einen Überströmkanal (9c, 10c) aufweist, der derart angeordnet und ausgebildet ist, dass nur im Bereich der Endstellung bei maximal angehobenem oder maximal abgesenktem Fahrzeug der Zulauf (9a, 9a', 10a) dieses Aggregates mit dem Überströmkanal (9c, 10c) fluidleitend verbunden ist, **dadurch gekennzeichnet, dass**
jedes Zylinder/Kolben-Aggregat einen Zulauf (9a, 9a', 10a) zum Zuführen und einen Überlauf zum Abführen von Hydraulikflüssigkeit jeweils bei Anheben des Kraftfahrzeuges aufweist und
der Überströmkanal (9c, 10c) umfassend eine Ausnehmung an der Innenseite des Zylinders (9d, 9d') ausgebildet ist, wobei die Ausnehmung in dem Bereich angeordnet ist, indem sich der Kolben (9b, 9b') in Endstellung bei maximal angehobenem oder maximal abgesenktem Fahrzeug befindet, oder der Überströmkanal des Aggregats als Umgehungskanal ausgebildet ist und eine erste (16a) sowie eine zweite (16b) Bohrung aufweist, wobei die erste Bohrung (16a) und die zweite Bohrung (16b) innerhalb der Zylinderwand in Verschieberichtung des Kolbens (9") voneinander beabstandet und fluidleitend miteinander verbunden sind.

2. Hebebühne (1) nach Anspruch 1,
**dadurch gekennzeichnet,**
**dass** der Überströmkanal (9c, 10c) derart angeordnet und ausgebildet ist, dass nur im Bereich der Endstellung bei maximal angehobenem Fahrzeug der Zulauf (9a, 9a', 10a) dieses Aggregates mit dem Überströmkanal (9c, 10c) fluidleitend verbunden ist.

3. Hebebühne nach einem der vorangegangenen Ansprüche,
**dadurch gekennzeichnet,**
**dass** das Folge-Aggregat (10) einen Überströmkanal (10c) aufweist, welcher mit einem Behälter (5) für Hydraulikflüssigkeit und/oder mit dem Zulauf eines weiteren als Folge-Aggregat ausgebildeten Zylinder/Kolben-Aggregates fluidleitend verbunden ist.

4. Hebebühne (1) nach einem der vorangegangenen Ansprüche,
**dadurch gekennzeichnet,**
**dass** das Kommando-Aggregat (9, 9') einen Überströmkanal (9c) aufweist, der mit dem Zulauf (10a) des Folge-Aggregates fluidleitend verbunden ist.

5. Hebebühne (1) nach einem der vorangegangenen Ansprüche,
**dadurch gekennzeichnet,**
**dass** der Überströmkanal (9c, 10c) des Aggregates zumindest in der vorgenannten Endstellung fluidleitend mit dem Überlauf dieses Aggregates verbunden ist.

6. Hebebühne (1) nach einem der vorangegangenen Ansprüche,
**dadurch gekennzeichnet,**
**dass** der Überströmkanal (9c, 10c) derart angeordnet und ausgebildet ist, dass ab einem Hub von weniger als 2 cm vor Endstellung bis zur Endstellung der Zulauf (9a, 9a', 10a) des Aggregates mit dem Überströmkanal (9c, 10c) fluidleitend verbunden ist, vorzugsweise ab einem Hub von weniger als 1 cm vor Endstellung, bevorzugt von weniger als 0,5 cm vor Endstellung.

7. Hebebühne (1) nach einem der vorangegangenen Ansprüche,
**dadurch gekennzeichnet,**
**dass** der Umgehungskanal derart angeordnet ist, dass in der Endstellung eine fluidleitende Verbindung zwischen Zulauf und Überlauf dieses Aggregates besteht, ohne Strömungskontakt zwischen der durch den Überströmkanal fließenden Hydraulikflüssigkeit und einer Kolbendichtung des Kolbens.

8. Hebebühne (1) nach Anspruch 7,
**dadurch gekennzeichnet,**
**dass** der Überströmkanal jeweils endseitig über eine Öffnung in der Zylinderwand, vorzugsweise eine Bohrung, mit dem Zylinderraum fluidleitend verbunden ist.

9. Hebebühne (1) nach einem der vorangegangenen Ansprüche,
**dadurch gekennzeichnet,**
**dass** der Überströmkanal (9c, 10c) eine Nut (9g, 9g', 9g") an der Innenseite des Zylinders (9d, 9d') umfasst.

10. Hebebühne (1) nach einem der vorangegangenen Ansprüche,
**dadurch gekennzeichnet,**
**dass** der Überströmkanal (9c, 10c) auch im Bereich des Zylinderbodens des Aggregates (9, 9', 10) ausgebildet ist.

11. Hebebühne (1) nach einem der vorangegangenen Ansprüche,
**dadurch gekennzeichnet,**
**dass** der Überströmkanal (9c, 10c) des Aggregates (9, 9', 10) zumindest teilweise in einem Zylinderkopf (9e) des Zylinders (9d) dieses Aggregates ausgebildet ist, vorzugsweise,
**dass** in dem Zylinderkopf (9e, 9e') ein Überlaufkanal ausgebildet ist und der Überströmkanal (9c, 10c) in diesen Überlaufkanal mündet.

12. Hebebühne (1) nach einem der vorangegangenen Ansprüche,
**dadurch gekennzeichnet,**
**dass** das Aggregat als Teleskop-Zylinder/Kolben-Aggregat ausgebildet ist, insbesondere als Gleichlauf-Teleskop-Zylinder/Kolben-Aggregat.

13. Hebebühne (1) nach Anspruch 12,
**dadurch gekennzeichnet,**
**dass** jedes Zylinder-Kolbenaggregat des Teleskop-Zylinder/Kolben-Aggregats jeweils mindestens einen Überströmkanal aufweist.

14. Hebebühne (1) nach einem der vorangegangenen Ansprüche,
**dadurch gekennzeichnet,**
**dass** die Hubelemente als Hubsäulen (1a, 1b) ausgebildet sind.

## Claims

1. Lifting platform (1) for motor vehicles,
comprising at least a first and a second lifting element, each having at least one hydraulic cylinder/piston unit (9, 9', 10) for raising the motor vehicle, wherein
the first cylinder/piston unit (9, 9') is constructed in the form of a command unit having an overflow which is in fluid-conducting connection with an inlet (10a) of the second cylinder/piston unit (10) constructed in the form of a slave unit, wherein
at least one of the cylinder/piston units (9, 9', 10) has a spillover channel (9c, 10c) which is arranged and constructed in such a way that the inlet (9a, 9a', 10a) of that unit is in fluid-conducting connection with the spillover channel (9c, 10c) only in the region of the end position where the vehicle is raised to the maximum extent or lowered to the maximum extent, **characterised in that** each cylinder/piston unit has an inlet (9a, 9a', 10a) and an overflow for respectively supplying and discharging hydraulic fluid when the motor vehicle is raised and
the spillover channel (9c, 10c) is arranged to comprise a recess on the inner side of the cylinder (9d, 9d'), the recess being arranged in the region in which the piston (9b, 9b') is located in the end position where the vehicle is raised to the maximum extent or lowered to the maximum extent, or
the spillover channel of the unit is in the form of a bypass channel and has a first bore (16a) and a second bore (16b), the first bore (16a) and the second bore (16b) being arranged in the cylinder wall spaced apart from one another in the direction of displacement of the piston (9") and being in fluid-conducting connection with one another.

2. Lifting platform (1) according to claim 1,
**characterised in that**
the spillover channel (9c, 10c) is arranged and constructed in such a way that the inlet (9a, 9a', 10a) of the unit is in fluid-conducting connection with the spillover channel (9c, 10c) only in the region of the end position where the vehicle is raised to the maximum extent.

3. Lifting platform according to either one of the preceding claims, **characterised in that**
the slave unit (10) has a spillover channel (10c) which is in fluid-conducting connection with a container (5) for hydraulic fluid and/or with the inlet of a further cylinder/piston unit constructed in the form of a slave unit.

4. Lifting platform (1) according to any one of the preceding claims, **characterised in that**
the command unit (9, 9') has a spillover channel (9c) which is in fluid-conducting connection with the inlet (10a) of the slave unit.

5. Lifting platform (1) according to any one of the preceding claims, **characterised in that**,
at least in the afore-mentioned end position, the spillover channel (9c, 10c) of the unit is in fluid-conducting connection with the overflow of that unit.

6. Lifting platform (1) according to any one of the preceding claims, **characterised in that**
the spillover channel (9c, 10c) is arranged and constructed in such a way that the inlet (9a, 9a', 10a) of the unit is in fluid-conducting connection with the spillover channel (9c, 10c) from a stroke position of less than 2 cm before the end position up to the end position, preferably from a stroke position of less than 1 cm before the end position, preferably of less than 0.5 cm before the end position.

7. Lifting platform (1) according to any one of the preceding claims, **characterised in that**
the bypass channel is arranged in such a way that in the end position the inlet and overflow of that unit are in fluid-conducting connection, without there being any flow contact between the hydraulic fluid flowing through the spillover channel and a piston seal of the piston.

8. Lifting platform (1) according to claim 7,
**characterised in that**
the spillover channel is at each end in fluid-conducting connection with the cylinder chamber via an opening in the cylinder wall, preferably a bore.

9. Lifting platform (1) according to any one of the preceding claims, **characterised in that**
the spillover channel (9c, 10c) comprises a groove (9g, 9g', 9g") on the inner side of the cylinder (9d, 9d').

10. Lifting platform (1) according to any one of the preceding claims, **characterised in that**
the spillover channel (9c, 10c) is arranged also in the region of the cylinder base of the unit (9, 9', 10).

11. Lifting platform (1) according to any one of the preceding claims, **characterised in that**
the spillover channel (9c, 10c) of the unit (9, 9', 10) is arranged at least partly in a cylinder head (9e) of the cylinder (9d) of that unit, preferably
an overflow channel is arranged in the cylinder head (9e, 9e') and the spillover channel (9c, 10c) opens into that overflow channel.

12. Lifting platform (1) according to any one of the preceding claims, **characterised in that**
the unit is constructed in the form of a telescopic cylinder/piston unit, especially in the form of a constant-velocity telescopic cylinder/piston unit.

13. Lifting platform (1) according to claim 12,
**characterised in that**
each cylinder/piston unit of the telescopic cylinder/piston unit has at least one spillover channel.

14. Lifting platform (1) according to any one of the preceding claims,
**characterised in that**
the lifting elements are constructed in the form of lifting columns (1a, 1b).

## Revendications

1. Pont élévateur (1) pour véhicules automobiles,
comprenant au moins des premier et second éléments de levage respectivement dotés d'au moins un vérin hydraulique (9, 9', 10), en vue du levage du véhicule automobile,
le premier vérin (9, 9') étant réalisé en tant que vérin pilote, pourvu d'un trop-plein en communication fluidique avec une admission (10a) du second vérin (10) réalisé en tant que vérin asservi, sachant
qu'au moins l'un desdits vérins (9, 9', 10) présente un canal de débordement (9c, 10c) agencé et réalisé de telle sorte que l'admission (9a, 9a', 10a) de ce vérin soit en communication fluidique, avec ledit canal de débordement (9c, 10c), uniquement dans la région de la position extrême, à l'état de levage maximal ou d'abaissement maximal du véhicule, **caractérisé par le fait que**
chaque vérin comporte une admission (9a, 9a', 10a) affectée à la délivrance, et un trop-plein affecté à l'évacuation de fluide hydraulique à chaque occurrence de levage du véhicule automobile, et
le canal de débordement (9c, 10c) est réalisé de manière à inclure un évidement à la face intérieure du cylindre (9d, 9d'), ledit évidement étant situé dans la région dans laquelle le piston (9b, 9b') se trouve en position extrême à l'état de levage maximal ou d'abaissement maximal du véhicule, ou bien ledit canal de débordement du vérin est conçu comme un canal de contournement, et comprend des premier (16a) et second (16b) alésages, le premier alésage (16a) et le second alésage (16b) étant distants l'un de l'autre à l'intérieur de la paroi du cylindre, dans la direction de coulissement du piston (9"), et étant en communication fluidique l'un avec l'autre.

2. Pont élévateur (1) selon la revendication 1,
**caractérisé par le fait**
**que** le canal de débordement (9c, 10c) est agencé et réalisé de façon telle que l'admission (9a, 9a', 10a) du vérin soit en communication fluidique, avec le canal de débordement (9c, 10c), uniquement dans la région de la position extrême à l'état de levage maximal du véhicule,

3. Pont élévateur (1) selon l'une des revendications précédentes,
**caractérisé par le fait**
**que** le vérin asservi (10) présente un canal de débordement (10c) en communication fluidique, avec un réceptacle (5) dédié à du fluide hydraulique, et/ou avec l'admission d'un vérin additionnel réalisé en tant que vérin asservi.

4. Pont élévateur (1) selon l'une des revendications précédentes,
**caractérisé par le fait**
**que** le vérin pilote (9, 9') présente un canal de débordement (9c) en communication fluidique avec l'admission (10a) du vérin asservi.

5. Pont élévateur (1) selon l'une des revendications précédentes,
**caractérisé par le fait**
**que** le canal de débordement (9c, 10c) du vérin est en communication fluidique, au moins dans la position extrême précitée, avec le trop-plein de ce vérin.

6. Pont élévateur (1) selon l'une des revendications précédentes,
**caractérisé par le fait**
**que** le canal de débordement (9c, 10c) est agencé et réalisé de façon telle que l'admission (9a, 9a', 10a) du vérin soit en communication fluidique, avec le canal de débordement (9c, 10c), à partir d'une course inférieure à 2 cm avant la position extrême et jusqu'à ladite position extrême, de préférence à partir d'une course inférieure à 1 cm avant la position extrême, préférentiellement inférieure à 0,5 cm avant ladite position extrême.

7. Pont élévateur (1) selon l'une des revendications précédentes,
**caractérisé par le fait**
**que** le canal de contournement est agencé de telle sorte qu'une communication fluidique soit établie entre l'admission et le trop-plein du vérin, dans la position extrême, sans contact d'écoulement entre le fluide hydraulique circulant par le canal de débordement, et une garniture d'étanchement du piston.

8. Pont élévateur (1) selon la revendication 7,
**caractérisé par le fait**
**que** le canal de contournement est respectivement en communication fluidique avec la chambre cylindrique dans la région extrême, par l'intermédiaire d'un orifice pratiqué dans la paroi du cylindre, de préférence un alésage.

9. Pont élévateur (1) selon l'une des revendications précédentes,
**caractérisé par le fait**
**que** le canal de débordement (9c, 10c) inclut une rainure (9g, 9g', 9g") pratiquée à la face intérieure du cylindre (9d, 9d').

10. Pont élévateur (1) selon l'une des revendications précédentes,
**caractérisé par le fait**
**que** le canal de débordement (9c, 10c) est ménagé également dans la région du fond du cylindre du vérin (9, 9', 10).

11. Pont élévateur (1) selon l'une des revendications précédentes,
**caractérisé par le fait**
**que** le canal de débordement (9c, 10c) du vérin (9, 9', 10) est ménagé, au moins en partie, dans une tête (9e) du cylindre (9d) de ce vérin ; de préférence
par le fait qu'un canal de trop-plein est ménagé dans la tête (9e, 9e') dudit cylindre, et ledit canal de débordement (9c, 10e) débouche dans ce canal de trop-plein.

12. Pont élévateur (1) selon l'une des revendications précédentes,
**caractérisé par le fait**
**que** le vérin est réalisé sous la forme d'un vérin télescopique, en particulier sous la forme d'un vérin télescopique synchrone.

13. Pont élévateur (1) selon la revendication 12,
**caractérisé par le fait**
**que** chaque vérin du vérin télescopique est respectivement muni d'au moins un canal de débordement.

14. Pont élévateur (1) selon l'une des revendications précédentes,
**caractérisé par le fait**
**que** les éléments de levage sont réalisés sous la forme de colonies de levage (1a, 1b).
